# EUROPÄISCHE PATENTSCHRIFT

(11) **EP 0 160 873 B1**
(45) Veröffentlichungstag und Bekanntmachung des Hinweises auf die Patenterteilung: **26.06.1991**
(21) Anmeldenummer: 85104833.0
(22) Anmeldetag: 20.04.1985
(51) Int. Cl.: C11D 3/12, C11D 3/00

(54) **Weichmachendes Waschmittel**
Softening washing agent
Agent de lavage adoucissant

(30) Priorität: 05.05.1984 DE 3416669
(43) Veröffentlichungstag der Anmeldung: 13.11.1985
(73) Patentinhaber: HOECHST AKTIENGESELLSCHAFT, 65926 Frankfurt am Main (DE)
(72) Erfinder: Rieck, Hans-Peter, Dr., D-6238 Hofheim/Taunus (DE); Grosse, Jürgen, Dr., D-5042 Erftstadt (DE); Gohla, Werner, D-5216 Niederkassel (DE)

(56) Entgegenhaltungen:
- DD-A- 161 180
- DD-A- 220 325
- DE-C- 2 334 899

## Beschreibung

Durch oftmaliges Waschen in Trommelwaschmaschinen werden besonders weiche und flauschige Wäschestücke mit angenehmem Griff nachteilig beeinflußt; der Griff wird härter, vor allem, wenn wiederholt ruhig hängend getrocknet wird. Dies wird zurückgeführt auf eine beim Trocken entstehende Faserverklebung, die sogenannte Wasserstarre.

Diesem Effekt kann durch Einsatz von Avivagemitteln entgegengewirkt werden. Dazu werden bevorzugt kationische Tenside, insbesondere quaternäre Ammoniumverbindungen, eingesetzt. In der Regel ist mit der weichmachenden auch eine antistatische Wirkung auf das Gewebe verbunden. Im folgenden ist unter "Weichmachen" diese Avivage-Wirkung auf die Textilien und nicht etwa ein Weichmachen des Wassers durch Komplexierung der die Wasserhärte verursachenden Calcium- und Magnesiumionen zu verstehen.

Die kationischen Tenside sind mit den üblicherweise in Waschmitteln eingesetzten anionischen Tensiden nicht verträglich, da schwerlösliche Ausfällungen resultieren, die zu einem teilweisen Verlust von weichmachenden Kationentensiden und waschaktiven Anionentensiden in der Waschflotte und somit zu verringerter Wirksamkeit des Waschmittels führen. Es ist daher bekannt, kationische Reagenzien in einem separaten Spülgang einzusetzen.

Andererseits sind auch bereits weichmachende Waschmittel bekannt, welche in einem Arbeitsgang reinigende und weichmachende Wirkung entfalten. So beschreibt die DE-PS 23 34 899 den Einsatz von Tonmineralien, und zwar von Saponiten, Hectoriten oder Montmorrilloniten als weichmachende Wirkstoffe in Waschmittelformulierungen. Für den gleichen Zweck werden in der DE-OS 33 12 774 Bentonite zu Waschmitteln zugesetzt.
Es ist ebenfalls bekannt, Smectite in Gegenwart von weichmachenden Ammoniumverbindungen (kationische Tenside) und/oder Aminen (z.B. EP 00 76 572, US-PS 4 375 416) in weichmachende Waschmittel einzuarbeiten. Hierdurch soll besonders in Wäschetumblern eine weichmachende und antistatische Wirkung erzielt werden. Da die kationischen Tenside in die Smectite (kristalline Alkalischichtsilikate) eingelagert werden, sind sie auch in Gegenwart anionischer Tenside wirksam.
Smectite sind Tonmineralien, die eine Gitterladung tragen, und sich ausdehnen, wenn sie mit Wasser und Alkohol solvatisiert werden. Zur Gruppe der Smectite gehören der Montmorillonit

{(Al¹,₆₇Mg₀,₃₃) (OH)₂ [Si₄O₁₀]} Na₀,₃₃,

der Hectorit

{(Mg₂,₆₇Li₀,₃₃) (OH, F)₂[Si₄O₁₀]} Na₀,₃₃

und ggf. der Saponit

{(Mg₃₋ₓAlₓ) (OH)₂[Si₄_{-y}Al_{y}O₁₀]} Na_{z}.

Unter Bentoniten versteht man bestimmte montmorrillonithaltige Tonmineralien.

Bei den o.g. Tonen handelt es sich üblicherweise um natürliche Mineralien, die durch Einschluß von Verunreinigungen mehr oder weniger gefärbt sind; dieser Umstand ist nachteilig für den Einsatz in Waschmitteln. Synthetische Tone können zwar hergestellt werden, sind aber aus Kostengründen nicht wirtschaftlich einsetzbar.

Es bestand die Aufgabe, weichmachende Wirkstoffe zu finden, die die genannten Nachteile überwinden.

Überraschenderweise wurde gefunden, daß kristalline Schichtsilikate der Zusammensetzung

M₂SiₓO₂ₓ₊₁ . y H₂O;

x > 7; insbesondere 7,5 - 23; y = 0 - 25; M = Na, K, H

hervorragende, den Griff verbessernde, antistatische Wirkung aufweisen. Die Verbindungen sind farblos, wirtschaftlich herstellbar, sowie frei von Erdalkali- und Aluminiumionen. Ihr molekularer Aufbau unterscheidet sich grundlegend von dem der o.g. Tone; die erfindungsgemäß einzusetzenden Schichtsilikate können der Gruppe der Phyllosilikate zugerechnet werden und Haft- und/oder Kristallwasser enthalten.

M ist bevorzugt Natrium, kann in Abhängigkeit des jeweiligen pH-Wertes jedoch auch teilweise durch Protonen ersetzt sein.

Das Ionenaustauschvermögen der kristallinen Schichtsilikate beträgt 130 - 400 mMol M⁺/100 g wasserfreie Substanz. Die Silikate haben im Röntgenbeugungsdiagramm einen oder mehrere Reflexe im Bereich der d-Werte von 3,0 - 4,0 x 10⁻⁸ cm, die nicht Quarz, Tridymit und Cristobalit zugeordnet werden können.

Im Rahmen der Erfindung können sowohl natürliche als auch synthetische Alkalisilikate eingesetzt werden. Natürliche Alkalisilikate sind z.B. Magadiit Na₂Si₁₄O₂₉ . 11 H₂O und Kenyait Na₂Si₂₂O₄₅ . 10 H₂O (H.P. Eugster, Science, 157, S. 1177-1180 (1967)).

Synthetische Produkte haben z.B. die Zusammensetzung Na₂Si₈O₁₇, K₂Si₈O₁₇ oder Na₂Si₁₄O₂₉ (R.K. Iler, J. Colloid Sci. 19, S. 648-657 (1964); DE-PS 27 42 912; G. Lagaly et al., Am. Mineral. 60, S. 642-649 (1975)).

Erfindungsgemäß einsetzbare kristalline Schichtkieselsäuren und deren Alkalisalze sowie Verfahren zu ihrer Herstellung sind darüberhinaus in den älteren deutschen DE-A-34 00 130 und 34 00 132 beschrieben.

Die erfindungsgemäß einzusetzenden kristallinen Schichtkieselsäuren oder Alkalischichtsilikate können mittels üblicher Verfahren zur Waschmittelherstellung wie Mischen, Sprühnebelmischverfahren, Sprühtrocknen in Waschmittel eingearbeitet werden. Sie können aber auch getrennt angewendet werden.

Im einzelnen betrifft die Erfindung nunmehr ein weichmachendes Waschmittel mit 5-70 Gew% mindestens eines Tensids, 0,5 bis 50 Gew% mindestens eines Gerüststoffes, 1 bis 20 Gew% mindestens einer kristallinen Schichtkieselsäure und/oder eines entsprechenden Alkali-Schichtsilikats sowie üblichen Waschhilfsstoffen, welches dadurch gekennzeichnet ist, daß die kristalline Schichtkieselsäure oder deren Alkalisalz die allgemeine Formel M₂SiₓO₂ ₓ₊₁ . y H₂O hat, worin x > 7,0; M = Na, K oder H und y = 0 bis 25 bedeuten, und im Röntgenbeugungsdiagramm im Bereich der d-Werte von 3,0 bis 4,0 . 10⁻⁸ cm einen oder mehrere Reflexe aufweist, die nicht Quarz, Tridymit und Cristobalit zugeordnet werden können.
Das weichmachende Waschmittel der Erfindung kann weiterhin bevorzugt und wahlweise dadurch gekennzeichnet sein, daß
a) x = 7,5 bis 23;
b) die kristalline Schichtkieselsäure oder deren Alkalisalz im wasserfreien Zustand je 100 g ein Kationenausvermögen von 130 bis 400 mmol M⁺ aufweist;
c) für M = H das Röntgenbeugungsdiagramm bei (3,42 ± 0,1) . 10⁻⁸ cm eine sehr starke erste Linie und bei (18 ± 4) . 10⁻⁸ cm eine weitere Linie aufweist, deren Intensität höchstens 75 % der Intensität der ersten Linie beträgt;
d) für M = Na das Röntgenbeugungsdiagramm bis (3,42 ± 0,15) . 10⁻⁸ cm zumindest eine sehr starke Linie und bei (20 ± 2) . 10⁻⁸ cm eine weitere Linie aufweist, deren Intensität höchstens 75 % der Intensität der ersten Linie beträgt.

Die Erfindung betrifft weiterhin die Verwendung einer kristallinen Schichtkieselsäure oder deren Alkalisalz zum Weichspülen von Textilien, welche dadurch gekennzeichnet ist, daß die kristalline Schichtkieselsäure oder deren Alkalisalz durch die allgemeine Formel M₂SiₓO₂ ₓ₊₁ . y H₂O, worin x > 7,0, vorzugsweise 7,5 bis 23; M = Na, K oder H und y = 0 bis 25 bedeuten, charakterisiert ist und im Röntgenbeugungsdiagramm im Bereich der d-Werte von 3,0 bis 4,0 . 10⁻⁸ cm einen oder mehrere Reflexe aufweist, die nicht Quarz, Tridymit und Cristobalit zugeordnet werden können.

Das weichmachende Waschmittel der Erfindung enthält, sofern es granuliert in den Handel gelangt, bevorzugt 5-30 Gew% Tenside, 10-40 Gew% Gerüststoffe und 1-15 Gew% kristalline Schichtkieselsäuren bzw. deren Alkalisalze, Rest Waschhilfsstoffe. Kommt es flüssig in den Handel, so enthält es bevorzugt 10 - 55 Gew% Tenside, 0,5 - 25 Gew% Gerüststoffe und 1-15 Gew% kristalline Schichtkieselsäuren bzw. deren Alkalisalze, Rest Waschhilfsstoffe. Mit dem weichmachenden Waschmittel der Erfindung werden sehr gute Waschergebnisse erzielt. Das weichmachende Waschmittel der Erfindung enthält als Tenside bevorzugt solche anionischer, zwitterionischer (ampholytischer) oder nichtionischer Natur.

Unter anionischen Tensiden sind die wasserlöslichen Salze höherer Fettsäuren oder Harzsäuren, wie Natrium- oder Kaliumseifen von Kokos-, Palmkern- oder Rüböl sowie von Talg und Gemischen davon zu verstehen. Weiterhin zählen dazu höhere alkylsubstituierte, aromatische Sulfonate, wie Alkylbenzolsulfonate mit 9 bis 14 C-Atomen im Alkylrest, Alkylnaphthalinsulfonate, Alkyltoluolsulfonate, Alkylxylolsulfonate oder Alkylphenolsulfonate; Fettalkoholsulfate (R-CH₂-O-SO₃Na; R = C₁₁₋₁₇) oder Fettalkoholethersulfate, wie Alkalilaurylsulfat oder Alkalihexadecylsulfat, Triethanolaminlaurylsulfat, Natrium- oder Kaliumoleylsulfat, Natrium- oder Kaliumsalze von mit 2 bis 6 Mol Ethylenoxid ethoxyliertem Laurylsulfat. Weitere geeignete anionische Tenside sind sekundäre lineare Alkansulfonate sowie α-Olefinsulfonate mit einer Kettenlänge von 12 - 20 C-Atomen.

Unter nichtionischen Tensiden sind solche Verbindungen zu verstehen, die eine organische, hydrophobe Gruppe sowie einen hydrophilen Rest aufweisen, z.B. die Kondensationsprodukte von Alkylphenolen oder höheren Fettalkoholen mit Ethylenoxid, die Kondensationsprodukte von Polypropylenglykol mit Ethylenoxid oder Propylenoxid, die Kondensationsprodukte von Ethylenoxid mit dem Reaktionsprodukt aus Ethylendiamin und Propylenoxid, sowie langkettige tertiäre Aminoxide
Schließlich umfassen Tenside mit zwitterionischem (ampholytischen) Charakter folgende Verbindungen:
Derivate von aliphatischen, sekundären und tertiären Aminen oder quaternären Ammoniumverbindungen mit 8 bis 18 C-Atomen und einer hydrophilen Gruppe im aliphatischen Rest, wie z.B. Natrium-3-dodecylaminopropionat, Natrium-3-dodecyl-aminopropansulfonat, 3-(N,N-Dimethyl-N-hexadecyl-amino)-propan-1-sulfonat oder Fettsäureaminoalkyl-N,N-dimethyl-acetobetain, wobei die Fettsäure 8 bis 18 C-Atome und der Alkylrest 1 - 3 C-Atome enthält.

Als Gerüstsubstanzen für die Waschmittel gemäß der Erfindung eignen sich schwach sauer, neutral oder alkalisch reagierende anorganische oder organische Salze, insbesondere anorganische oder organische Komplexbildner.

Brauchbare, schwach sauer, neutral oder alkalisch reagierende Salze sind beispielsweise die Bicarbonate, Carbonate oder Silikate der Alkalien, weiterhin Mono-, Di- oder Trialkaliorthophosphate. Di- oder Tetraalkalipyrophosphate, als Komplexbildner bekannte Metaphosphate, Alkalisulfate sowie die Alkalisalze von organischen, nicht kapillaraktiven, 1 bis 8 C-Atome enthaltenden Sulfonsäuren, Carbonsäuren und Sulfocarbonsäuren. Hierzu gehören beispielsweise wasserlösliche Salze der Benzol-, Toluol- oder Xylolsulfonsäure, wasserlösliche Salze der Sulfoessigsäure, Sulfobenzoesäure oder Salze von Sulfodicarbonsäuren sowie die Salze der Essigsäure, Milchsäure, Zitronensäure, Weinsäure, Oxydiessigsäure (HOOC-CH₂-O-CH₂-COOH), Oxydibernsteinsäure, 1,2,3,4-Cyclopentantetracarbonsäure, Polyacrylsäure und Polymaleinsäure.

Als komplexbildende Gerüstsubstanzen eignen sich auch die schwach sauer reagierenden Metaphosphate sowie die alkalisch reagierenden Polyphosphate, insbesondere das Tripolyphosphat. Sie können ganz oder teilweise durch organische Komplexbildner ersetzt werden. Zu den organischen Komplexbildnern gehören beispielsweise Nitrilotriessigsäure, Ethylendiamintetraessigsäure, N-Hydroxyethylethylendiamintriessigsäure, Polyalkylen-polyamin-N-polycarbonsäuren und andere bekannte organische Komplexbildner, wobei auch Kombinationen verschiedener Komplexbildner eingesetzt werden können.
Waschhilfsstoffe gemäß der Erfindung umfassen Produkte wie die Alkali- oder Ammoniumsalze der Schwefelsäure, Kieselsäure, Kohlensäure, Borsäure, Alkylen-, Hydroxyalkylen- oder Aminoalkylenphosphonsäure sowie Bleichmittel, Stabilisatoren für Peroxidverbindungen (Bleichmittel) und wasserlösliche organische Komplexbildner.

Im einzelnen gehören zu den Bleichmitteln Natriumperboratmono-oder tetrahydrat, die Alkalisalze der Peroxomono- oder Peroxodischwefelsäure, die Alkalisalze der Peroxodiphosphorsäure (H₄P₂O₈). Als Stabilisator für diese Bleichmittel fungiert z.B. wasserlösliches, gefälltes Magnesiumsilikat. Organische Komplexbildner sind die Alkalisalze der Iminodiessigsäure, Nitrilotriessigsäure, Ethylendiamintetraessigsäure, Methylendiphosphonsäure, 1-Hydroxyethan-1,1-diphosphonsäure und Nitrilotrismethylenphosphonsäure.

Waschhilfsstoffe, die das Schmutztragevermögen von Waschflotten erhöhen, wie Carboxymethylcellulose, Carboxymethylstärke, Methylcellulose oder Copolymere von Maleinsäureanhydrid mit Methylvinylether, Schaumregulatoren, wie Mono- und Dialkylphosphorsäureester mit 16 bis 20 C-Atomen im Alkylrest sowie optische Aufheller, Desinfizienzien und/oder proteolytische Enzyme können ebenfalls zusätzliche Bestandteile des weichmachenden Waschmittels sein.

### Beispiel

Frotteegewebe wurde je 5x mit einer der beiden folgenden Waschmittelzusammensetzungen gewaschen (Angaben in Gew%):

Bei Waschmittel A handelt es sich um ein handelsübliches Waschmittel, das im Mischer erfindungsgemäß mit dem schichtförmigen kristallinen Natriumsilikat der Formel Na₂Si₂₂O₄₅ (Glühverlust 4 % (5 h/360°C)) vermengt worden war; Waschmittel B ist ein handelsübliches Waschmittel, das kristalline, schichtförmige Alkalialuminiumsilikate und kationische Tenside enthält und dessen griffverbessernde Wirkung in der Werbung herausgestellt wird.

Die Griffbeurteilung durch ein Gremium von Experten ergab eine vollkommen vergleichbare griffverbessernde Wirkung. Auch wurden in beiden Fällen sehr gute Waschergebnisse erzielt.

## Patentansprüche

1. Weichmachendes Waschmittel mit 5 bis 70 Gew% mindestens eines Tensids, 0,5 bis 50 Gew% mindestens eines Gerüststoffes, 1 bis 20 Gew% mindestens einer kristallinen Schichtkieselsäure und/oder eines entsprechenden Alkalisilikats sowie üblichen Waschhilfsstoffen, dadurch gekennzeichnet, daß die kristalline Schichtkieselsäure oder deren Alkalisalz die allgemeine Formel M₂SiₓO₂ₓ₊₁ . yH₂O hat, worin x >7,0; M = Na, K oder H und y = 0 bis 25 bedeuten, und im Röntgenbeugungsdiagramm im Bereich der d-Werte von 3,0 bis 4,0 · 10⁻⁸ cm einen oder mehrere Reflexe aufweist, die nicht Quarz, Tridymit und Cristobalit zugeordnet werden können.

2. Weichmachendes Waschmittel gemäß Anspruch 1, dadurch gekennzeichnet, daß x = 7,5 bis 23 bedeutet.

3. Weichmachendes Waschmittel gemäß Anspruch 1 oder 2, dadurch gekennzeichnet, daß die kristalline Schichtkieselsäure oder deren Alkalisalz im wasserfreien Zustand je 100 g ein Kationenaustauschvermögen von 130 bis 400 mmol M⁺ aufweist.

4. Weichmachendes Waschmittel gemäß einem der vorhergehenden Ansprüche, dadurch gekennzeichnet, daß für M = H das Röntgenbeugungsdiagramm bei (3,42 ± 0,1) · 10⁻⁸ cm eine sehr starke erste Linie und bei (18±4) · 10⁻⁸ cm eine weitere Linie aufweist, deren Intensität höchstens 75 % der Intensität der ersten Linie beträgt.

5. Weichmachendes Wachmittel gemäß einem der Ansprüche 1 - 3, dadurch gekennzeichnet, daß für M = Na das Röntgenbeugungsdiagramm bei (3,42 ± 0,15) · 10⁻⁸ cm zumindest eine sehr starke Linie und bei (20 ± 2) · 10⁻⁸ cm eine weitere Linie aufweist, deren Intensität höchstens 75 % der Intensität der ersten Linie beträgt.

6. Verwendung einer kristallinen Schichtkieselsäure oder deren Alkalisalz zum Weichspülen von Textilien, dadurch gekennzeichnet, daß die kristalline Schichtkieselsäure oder deren Alkalisalz durch die allgemeine Formel M₂SiₓO₂ₓ₊₁ · yH₂O, worin x > 7,0, vorzugsweise 7,5 bis 23; M = Na, K oder H und y = 0 bis 25 bedeuten, charakterisiert ist und im Röntgenbeugungsdiagramm in Bereich der d-Werte von 3,0 bis 4,0 . 10⁻⁸ cm einen oder mehrere Reflexe aufweist, die nicht Quarz, Tridymit und Cristobalit zugeordnet werden können.

## Claims

1. A softening detergent composition comprising from 5 to 70 % by weight of at least one surfactant, from 0.5 to 50 % by weight of at least one builder, from 1 to 20 % by weight of at least one crystalline phyllosilicic acid and/or a corresponding alkali metal silicate and customary laundry aids, wherein the crystalline phyllosilicic acid or the alkali metal salt thereof has the formula M₂SiₓO₂ₓ₊₁ · yH₂O, where X > 7.0; M = Na, K or H; and y = 0-25, and shows one or more reflections in the X-ray diffraction diagram within the range of the d values of from 3.0 to 4.0 · 10⁻⁸ cm which cannot be assigned to quartz, tridymite or cristobalite.

2. The softening detergent composition of claim 1, wherein x is from 7.5 to 23.

3. The softening detergent composition of claim 1 or 2, wherein the crystalline phyllosilicic acid or the alkali metal salt thereof has in the anhydrous state a cation exchange capacity of from 130 to 400 mmol of M⁺ per 100 g.

4. The softening detergent composition of any one of the preceding claims, wherein for M = H the X-ray diffraction diagram has a very strong first line at (3.42 ± 0.1) · 10⁻⁸ cm and a further line at (18 ± 4) · 10⁻⁸ cm whose intensity is not more than 75 % of the intensity of the first line.

5. The softening detergent composition of any one of claims 1-3, wherein for M = Na the X-ray diffraction diagram has at least one very strong line at (3.42 ± 0.15) · 10⁻⁸ cm and a further line at (20 ± 2) · 10⁻⁸ cm whose intensity is not more than 75 % of the intensity of the first line.

6. The use of a crystalline phyllosilicic acid or the alkali metal salt thereof for softening textiles in the final rinse, wherein the crystalline phyllosilicic acid or the alkali metal salt thereof is characterized by the formula M₂SiₓO₂ₓ₊₁ · yH₂O, where x > 7.0, preferably from 7.5 to 23, M = Na, K or H; and y = 0-25, and shows one or more reflections in the X-ray diffraction diagram within the range of the d values of from 3.0 to 4.0 · 10⁻⁸ cm which cannot be assigned to quartz, tridymite or cristobalite.

## Revendications

1. Produit de lavage assouplissant à 5-70 % en poids d'au moins un détergent, 0,5 à 50 % en poids d'au moins un auxiliaire de détergence, 1 à 20 % en poids d'au moins un acide silicique stratifié cristallin et/ou un silicate alcalin cristallin correspondant ainsi que des agents auxiliaires de lavage habituels, caractérisé en ce que l'acide silicique stratifié cristallin ou son sel alcalin répond à la formule générale M₂SiₓO₂ₓ₊₁ , yH₂O, dans laquelle x > 7,0 ; M = Na, K ou H et y = 0 à 25, et présente dans le diagramme de diffraction des rayons X dans l'intervalle des valeurs d de 3,0 à 4,0 . 10⁻⁸ cm une ou plusieurs réflexions qui ne peuvent pas être attribuées au quartz, à la tridymite et à la cristobalite.

2. Produit de lavage assouplissant selon la revendication 1, caractérisé en ce que x = 7,5 à 23.

3. Produit de lavage assouplissant selon la revendication 1 ou 2, caractérisé en ce que l'acide silicique stratifié cristallin ou son sel alcalin présente à l'état anhydre un pouvoir d'échange de cations de 130 à 400 mmol de M⁺ par 100 g.

4. Produit de lavage assouplissant selon l'une des revendications précédentes, caractérisé en ce que pour M = H, le diagramme de diffraction des rayons X présente à (3,42 ± 0,1) . 10⁻⁸ cm une raie très forte et à (18 ± 4) . 10⁻⁸ cm une autre raie dont l'intensité est au plus de 75 % de l'intensité de la première raie.

5. Produit de lavage assouplissant selon l'une des revendications, 1 à 3, caractérisé en ce que pour M = Na, le diagramme de diffraction des rayons X présente à (3,42 ± 0,15) . 10⁻⁸ cm au moins une raie très forte et à (20 ± 2) . 10⁻⁸ cm une autre raie dont l'intensité est au plus de 75 % de l'intensité de la première raie.

6. Utilisation d'un acide silicique stratifié cristallin ou de son sel alcalin pour le rinçage assouplissant de textiles, caractérisé en ce que l'acide silicique stratifié cristallin ou son sel alcalin est caractérisé par la formule générale M₂SiₓO₂ₓ₊₁ , yH₂O, dans laquelle x > 7,0, de préférence 7,5 à 23 ; M = Na, K ou H et y = 0 à 25 et présente dans le spectre de diffraction des rayons X dans le domaine des valeurs d de 3,0 à 4,0 . 10⁻⁸ cm une ou plusieurs réflexions qui ne peuvent pas être attribuées au quartz, à la tridymite et à la cristobalite.
